# EUROPÄISCHE PATENTSCHRIFT

(11) **EP 0 457 320 B1**
(45) Veröffentlichungstag und Bekanntmachung des Hinweises auf die Patenterteilung: **07.12.1994**
(21) Anmeldenummer: 91107944.0
(22) Anmeldetag: 16.05.1991
(51) Int. Cl.: C25B 3/04

(54) **Verfahren zur teilweisen elektrolytischen Enthalogenierung von Di-und Trichloressigsäure sowie Elektrolyselösung**
Process for partial electrolyte dehalogenation dichloro- and trichloro-acetic acids and electrolysis solution
Procédé de déshalogénation électrolytique partielle des acides dichloro-acétiques et solution d'électrolyse

(30) Priorität: 18.05.1990 DE 4016063
(43) Veröffentlichungstag der Anmeldung: 21.11.1991
(73) Patentinhaber: HOECHST AKTIENGESELLSCHAFT, 65926 Frankfurt am Main (DE)
(72) Erfinder: Dapperheld, Steffen, Dr., W-6238 Hofheim am Taunus (DE); Rossmeissl, Rudolf, W-8851 Mertingen (DE)

(56) Entgegenhaltungen:
- EP-A- 0 226 275
- EP-A- 0 241 685
- EP-A- 0 334 796
- PATENT ABSTRACTS OF JAPAN vol. 3, no. 95 (C-55)11. August 1979 & JP-A-54 76 521 (DAICEL K.K. ) 19. Juni 1979

## Beschreibung

Monochloressigsäure und ihre Derivate sind wichtige Zwischenprodukte in der industriellen organischen Synthese. Sie werden zur Herstellung von Klebstoffen, Pflanzenschutzmitteln oder pharmazeutischen Produkten verwendet.
Die Herstellung von Monochloressigsäure durch Chlorieren von Essigsäure ist immer mit der Bildung von Di- und Trichloressigsäure verbunden. Zur Entfernung von Di- und Trichloressigsäure aus dem Produktgemisch steht neben der katalytischen Hydrierung der Di- und Trichloressigsäure zu Monochloressigsäure auch die elektrochemische Enthalogenierung zur Verfügung (EP-B 0 241 685).

Die letztgenannte Enthalogenierung wird unter Verwendung von Graphitkathoden in Gegenwart kleiner Mengen an Metallsalzen mit einer Wasserstoffüberspannung von mindestens 0,4 V (bei einer Stromdichte von 4000 A/m²) durchgeführt, und zwar bevorzugt in wasserhaltigen, sauren Elektrolyten.

Dieses Verfahren hat eine hohe Selektivität, da an der Kathode bei niedrigen Konzentrationen der teilweise zu enthalogenierenden Di- und Trichloressigsäure die thermodynamisch begünstigte Reduktion von Protonen zu Wasserstoff stattfindet. Auf diese Weise wird zwar eine unerwünschte Enthalogenierung der Monochloressigsäure vermieden, jedoch werden auch die Di- und die Trichloressigsäure nur noch mit schlechter Stromausbeute enthalogeniert. Für eine Enthalogenierung bis zu einem sehr niedrigen Konzentrationsniveau der Di- und Trichloressigsäure ist dieses Verfahren nicht geeignet, da ein immer größerer Anteil der elektrischen Ladung für die Reduktion von Protonen zu Wasserstoff verbraucht wird. Eine wirtschaftliche Durchführung der Enthalogenierung zu Monochloressigsäure bei einer niedrigen Konzentration der Di- und Trichloressigsäure ist daher bisher nur unzureichend möglich (Vergleichsbeispiel).

Es bestand somit die Aufgabe, Di- und Trichloressigsäure bei sehr weitgehendem Umsatz selektiv zu Monochloressigsäure - also nicht vollständig - zu enthalogenieren.

Aus EP-A-0 280 120 ist nun bekannt, daß eine vollständige Entchlorierung von 3,3-Dichlor-2-fluoracryl- säure in Anwesenheit von protoniertem Dimethylanilin eintritt, insbesondere wenn die Entchlorierung diskontinuierlich durchgeführt wird.

Nekrasov et al. untersuchten die Enthalogenierung von Trichloressigsäure und Monochloressigsäure in Anwesenheit von Tetramethylammonium- oder Tetraethylammoniumsalz in einem nicht-protischen Elektrolyten (Nekrasov et al., Elektrokhimiya 1988, 24, 560-563). Die von ihnen beobachteten Effekte legen jedoch in keiner Weise nahe, daß in einem wäßrigen Elektrolyten Ammoniumsalze die oben erwähnte unerwünschte Reduktion von Protonen zu Wasserstoff hemmen könnten.

Es wurde nun überraschenderweise gefunden, daß man Di- und Trichloressigsäure mit sehr weitgehendem Umsatz in geteilten Elektrolysezellen kontinuierlich oder diskontinuierlich zu Monochloressigsäure enthalogenieren kann, wenn man in wäßrigen Lösungen elektrolysiert, in denen neben Metallsalzen mit einer Wasserstoffüberspannung von mindestens 0,4 V (bei einer Stromdichte von 4000 A/m²) noch quartäre Ammonium- und/oder Phosphoniumsalze gelöst sind.

Ein Gegenstand der Erfindung ist daher ein Verfahren zur teilweisen Enthalogenierung von Tri- und Dichloressigsäure zu Monochloressigsäure durch Elektrolyse wäßriger Lösungen dieser Säuren in geteilten Zellen in Anwesenheit eines oder mehrerer Metallsalze mit einer Wasserstoffüberspannung von mindestens 0,4 V (bei einer Stromdichte von 4000 A/m²) unter Verwendung von Kohlenstoffkathoden, gekennzeichnet durch Zusatz von mindestens einer Verbindung ausgewählt aus der Gruppe der Verbindungen der Formel I bis V, worin bedeuten:
X Stickstoff oder Phosphor,
R¹ bis R²¹, gleich oder verschieden unabhängig voneinander, Wasserstoff, geradkettiges oder verzweigtes C₁-C₁₈-Alkyl, C₃-C₁₈-Cycloalkyl oder C₁-C₁₈-Alkyl-Aryl, wobei der Arylrest 6 bis 12 Kohlenstoffatome hat, und die Reste R² bis R¹⁶ außerdem noch unabhängig voneinander folgende Bedeutung haben können:
R² eine Gruppe der Formel -((CH₂)ₙ-O)ₘ-R, wobei für R dieselben Reste infrage kommen wie für R¹, aber R¹ und R unabhängig voneinander sind, wobei n eine ganze Zahl von 1 bis 12 und ebenso m eine ganze Zahl von 1 bis 12 ist,
R³ und R⁴ zusammen, R⁵ und R⁶ zusammen und/oder R⁷ und R⁸ zusammen unabhängig voneinander eine Kette von 2 bis 8 CH₂-Gruppen oder eine Gruppe der Formel -CH₂(Z)CH₂-mit Z = Stickstoff, Sauerstoff, Schwefel,
R¹² und R¹³ zusammen, R¹³ und R¹⁴ zusammen, R¹⁴ und R¹⁵ zusammen und/oder R¹⁵ und R¹⁶ zusammen unabhängig voneinander eine Gruppe der Formel
Y eine Gruppe der Formel -(CH₂)p- oder -CH₂-[O-(CH₂)p]q-O-(CH₂)₂-, wobei p eine ganze Zahl von 1 bis 12 und q eine ganze Zahl von 0 bis 6 ist und
A- eines der Anionen OH-, F-, CI-, Br-, J-, S0₄ ²-, HS0₄-, NO₃-, CH₃C00-, BF₄- oder CH₃OSO₃-.

Ein weiterer Gegenstand ist eine Elektrolyselösung zur teilweisen Enthalogenierung von Tri- und/oder Dichloressigsäure, welche mindestens eine dieser beiden Säuren, ein oder mehrere Metallsalze mit einer Wasserstoffüberspannung von mindestens 0,4 V (bei einer Stromdichte von mindestens 4000 A/m²) und noch mindestens eine Verbindung ausgewählt aus der Gruppe der Verbindungen der Formel I bis V enthält.

Bevorzugt sind, Verbindungen der Formel I, bei denen unabhängig voneinander
R¹ bis R⁴ = Wasserstoff oder C₁-C₁₆-Alkyl ist,
   sowie Verbindungen der Formel III, bei denen
R¹¹ = C₄-C₁₆-Alkyl und
R¹² bis R¹⁶ unabhängig voneinander = H oder C₄-C₁₆-Alkyl ist.

Ferner sind Verbindungen der Formel II bevorzugt, bei denen unabhängig voneinander
R⁵ bis R¹⁰ = C₄-C₆-Alkyl, Cyclohexyl oder geradkettiges und geradzahliges C₈-C₁₆-Alkyl ist.

Besonders bevorzugt sind
A) Verbindungen der Formel I, bei denen X = Stickstoff oder Phosphor, R¹ = C₁-C₃-Alkyl und unabhängig voneinander R² bis R⁴ = C₁-C₄-Alkyl ist,
B) Verbindungen der Formel III, bei denen R¹¹ = C₈-C₁₆-Alkyl und R¹² bis R¹⁶ = H ist

Beim erfindungsgemäßen Verfahren wird mindestens eine Verbindung der Formel I oder II oder III oder IV oder V oder es werden beliebige Gemische von Verbindungen der Formeln I, II, III, IV und V in der Elektrolyse eingesetzt.

Die Verbindungen der Formeln I bis V werden in Konzentrationen von 1 bis 5000 ppm, vorzugsweise 10 bis 1000 ppm insbesondere aber 50 bis 500 ppm verwendet.

Als Metallsalze mit einer Wasserstoffüberspannung von mindestens 0,4 V (bei einer Stromdichte von 4000 A/m²) werden im allgemeinen die löslichen Salze von Cu, Zn, Cd, Hg, Sn, Pb, Ti, Bi, V, Ta und/oder Ni, vorzugsweise die löslichen Salze von Cu, Zn, Cd, Sn, Hg und Pb eingesetzt. Als Anionen werden vorzugsweise CI-, Br-, SO₄²⁻, NO₃- oder CH₃COO- verwendet, wobei das Anion so gewählt wird, daß ein lösliches Metallsalz entsteht (z.B. PbN0₃).

Die Salze können der Elektrolyselösung direkt zugesetzt werden oder auch z.B. durch Zugabe von Oxiden oder Carbonaten - oder durch Zugabe der Metalle selbst, wie bei Zn, Cd, Sn, Pb, Ni - in der Lösung erzeugt werden.

Die Salzkonzentration im Katholyten wird zweckmäßig auf etwa 0,1 bis 5000 ppm, vorzugsweise auf etwa 10 bis 1000 ppm, eingestellt.

Beim erfindungsgemäßen Verfahren tritt im allgemeinen eine außerordentlich geringe Wasserstoffentwicklung an der Kathode auch bei sehr niedrigen Konzentrationen der mehrfach chlorierten Essigsäuren ein, ohne daß sich bei Dauerbetrieb die hohe Selektivität der Elektrolyse verschlechtert. Das erfindungsgemäße Verfahren ist daher außerordentlich wirtschaftlich, was nach dem Stand der Technik in keiner Weise zu erwarten war. Auch eine kontinuierliche Verfahrensweise bei niedrigen Konzentrationen der Ausgangsverbindungen führt nur in sehr geringem Umfang zu Essigsäure.

Als Ausgangsmaterial für das Verfahren werden Di- und/oder Trichloressigsäure oder deren bei der Essigsäurechlorierung zwangsläufig entstehenden Mischungen mit Monochloressigsäure verwendet.

Im allgemeinen können, insbesondere als Katholyt, wäßrige Lösungen der chlorierten Essigsäuren in allen möglichen Konzentrationen (ca. 1 bis ca. 95 Gew.-%) verwendet werden.

Besonders vorteilhaft ist es, wenn der Gewichtsanteil der Di- und Trichloressigsäure an der Gesamtmenge der chlorierten Essigsäuren kleiner als 10 Gew.-% ist. Dabei kann dieser Gewichtsanteil ohne weiteres kleiner als 5 Gew.-%, oder sogar kleiner als 2 Gew.-% sein, was besonders überraschend war.
Der Katholyt kann zusätzlich noch Mineralsäuren (z.B. HCI,H₂S0₄ etc.) enthalten.

Der Anolyt ist vorzugsweise eine wäßrige Mineralsäure, insbesondere eine wäßrige Salzsäure oder Schwefelsäure.

Als Kohlenstoffkathoden kommen im Prinzip alle üblichen Kohle-Elektrodenmaterialien in Frage wie z.B. Elektrodengraphite, imprägnierte Graphitwerkstoffe oder auch glasartiger Kohlenstoff.

Als Anodenmaterial kann im allgemeinen das gleiche Material wie für die Kathode verwendet werden. Darüberhinaus ist auch der Einsatz anderer üblicher Elektrodenmaterialien möglich, die jedoch unter den Elektrolysebedingungen inert sein müssen, beispielsweise Titan, beschichtet mit Titandioxid und dotiert mit einem Edelmetalloxid, wie z.B. Rutheniumdioxid.

Zur Teilung der Zellen in Anoden- und Kathodenraum werden im allgemeinen Kationenaustauschermembranen aus perfluorierten Polymeren mit Carboxyl- und /oder Sulfonsäuregruppen benutzt. Auch die Verwendung von im Elektrolyten stabilen Anionenaustauschermembranen, Diaphragmen aus Polymeren oder anorganischen Werkstoffen ist im allgemeinen möglich.
Die Elektrolysetemperatur soll im allgemeinen unter 100 °C liegen, vorzugsweise zwischen 10 und 90 °C.

Die Elektrolyse kann sowohl kontinuierlich als auch diskontinuierlich durchgeführt werden. Bevorzugt ist ein kontinuierliches Verfahren vor allem bei niedriger Konzentration der Di- und Trichloressigsäure.

Wird als Anolyt wäßrige Salzsäure verwendet, dann wird durch die anodische Chlorentwicklung ständig Chlorid verbraucht. Im allgemeinen wird dann der Chloridverbrauch durch kontinuierliches Einleiten von gasförmigem HCI oder von wäßriger Salzsäure ausgeglichen.

Die Aufarbeitung des Elektrolyseproduktes erfolgt auf bekannte Weise, z.B. durch Destillation. Die Metallsalze und die quartären Ammonium- und Phosphoniumverbindungen bleiben dabei im Rückstand und können wieder in den Prozeß zurückgeführt werden.

Die Erfindung wird nun durch die folgenden Beispiele näher erläutert. Nach den Beispielen 1-9 folgt noch ein Vergleichsbeispiel. Aus dem Vergleichsbeispiel geht hervor, daß unter den Elektrolysebedingungen des EP-B 0 241 685 bereits beim Erreichen einer Dichloressigsäure-Konzentrationen von 31 % (bezogen auf die Gesamtmenge der gelösten Essigsäuren) der Hauptanteil der elektrischen Ladung für die Reduktion von Protonen zu Wasserstoff verbraucht wird.

### Beispiele 1 bis 8

### Elektrolysebedingungen

Umlaufzelle mit 0,0015 m² Elektrodenfläche;
Elektrodenabstand 5 mm
Elektroden: imprägnierter Graphit ODiabon (der Fa. Sigri, Meitingen, Deutschland)
Kationenaustauschermembran: ONafion 324 (der Fa. DuPont, Wilmington, Del., USA, 2-Schichtenmembran aus Copolymerisaten aus Perfluorsulfonylethoxyvinylether und Tetrafluorethylen. Auf der Kathodenseite befindet sich eine Schicht mit dem Äquivalentgewicht 1300, auf der Anodenseite eine solche mit dem Äquivalentgewicht 1100)
Abstandshalter: Polyethylennetze
Durchfluß: 100 I/h
Temp.: 30 - 42 °C
Anolyt: konzentrierte Salzsäure, kontinuierlich ergänzt durch gasförmiges HCI
Katholyt: 800 g Wasser, 350 g Monochloressigsäure, 7 g Dichloressigsäure (im Beispiel 2 Trichloressigsäure). Die Di- bzw. Trichloressigsäure wird dem Katholyten in gleichbleibenden Mengen, bis zum Erreichen der in der Tabelle angegebenen Menge, im Abstand von ca. 10 Minuten zugeführt. Die Konzentrationen des Metallsalzes und der jeweils eingesetzten Verbindung der Formel 1 bzw. III sind aus der Tabelle ersichtlich.

### Beispiel 9

Wie Elektrolysezelle 1, aber mit folgenden Änderungen: Elektrodenfläche: 0,02 m²
Kationenaustauschermembran: ONafion 423 (Fa. DuPont, 1-Schichtenmembran aus Copolymerisaten aus Perfluorsulfonylethoxyvinylether und Tetrafluorethylen mit einem Äquivalentgewicht von 1200)
Durchfluß: 400 I/h
Katholyt: 2400 g Wasser, 1050 g Monochloressigsäure, 60 g Dichloressigsäure. Die Konzentrationen des Metallsalzes und der Verbindung der Formel 1 sind aus der Tabelle ersichtlich.

### Vergleichsbeispiel

Elektrolyse nach EP-B 0 241 685
Elektrolysebedingungen wie bei den Beispielen 1 bis 8 mit Ausnahme von:
   Katholyt: 2 kg Wasser, 0,4 kg Dichloressigsäure, 532 ppm CdC1₂
   Stromdichte: 4000 A/m²
   Zellspannung: 4,5 V
   Ladungsverbrauch. 145 Ah
   Elektrolyseergebnis:
   Dichloressigsäure:0,1 kg (= 31,1 Gew.-%)
   Monochloressigsäure: 0,221 kg (= 68,9 Gew.-%)
Während der Elektrolyse wurden 36 % der Ladungsmenge für die Reduktion von Protonen zu Wasserstoff verbraucht. Die Wirtschaftlichkeit des erfindungsgemäßen Verfahrens wird bei Gegenüberstellung des Vergleichsbeispiels und Beispiel 6 besonders deutlich. Im Beispiel 6 beträgt der Anteil der elektrischen Ladung, die für die Reduktion von Protonen zu Wasserstoff verbraucht wird, bei einem Dichloressigsäureanteil von 1 Gew.-% nur 2,1 %.

## Patentansprüche (Patentansprüche für folgende(n) Vertragsstaat(en) : BE, DE, FR, GB, IT, NL)

1. Verfahren zur teilweisen Enthalogenierung von Tri- und Dichloressigsäure zu Monochloressigsäure durch Elektrolyse wäßriger Lösung dieser Säuren in geteilten Zellen in Anwesenheit eines oder mehrerer Metallsalze mit einer Wasserstoffüberspannung von mindestens 0,4 V (bei einer Stromdichte von 4000 A/m²) unter Verwendung von Kohlenstoffkathoden, gekennzeichnet durch Zusatz von mindestens einer Verbindung, ausgewählt aus der Gruppe der Verbindungen der Formel I bis V, worin bedeuten:
X Stickstoff oder Phosphor,
R¹ bis R²¹, gleich oder verschieden unabhängig voneinander, Wasserstoff, geradkettiges oder verzweigtes C₁-C₁₈-Alkyl, C₃-C₁₈-Cycloalkyl oder C₁-C₁₈-Alkyl-Aryl, wobei der Arylrest 6 bis 12 Kohlenstoffatome hat, und die Reste R² bis R¹⁶ außerdem noch unabhängig voneinander folgende Bedeutung haben können:
R² eine Gruppe der Formel -((CH₂)ₙ-O)ₘ-R, wobei für R dieselben Reste infrage kommen wie für R¹, aber R¹ und R unabhängig voneinander sind, wobei n eine ganze Zahl von 1 bis 12 und ebenso m eine ganze Zahl von 1 bis 12 ist,
R³ und R⁴ zusammen, R⁵ und R⁶ zusammen und/oder R⁷ und R⁸ zusammen unabhängig voneinander eine Kette von 2 bis 8 CH₂-Gruppen oder eine Gruppe der Formel -CH₂(Z)CH₂- mit Z = Stickstoff, Sauerstoff, Schwefel
R¹² und R¹³ zusammen, R¹³ und R¹⁴ zusammen, R¹⁴ und R¹⁵ zusammen und/oder R¹⁵ und R¹⁶ zusammen unabhängig voneinander eine Gruppe der Formel
Y eine Gruppe der Formel -(CH₂)p- oder -CH₂-[O-(CH₂)p]q-O-(CH₂)₂-, wobei p eine ganze Zahl von 1 bis 12 und q eine ganze Zahl von 0 bis 6 ist und
A- eines der Anionen OH-, F-, CI-, Br-, J-, SO₄²⁻, HSO₄-, NO₃-, CH₃C00-, BF₄-oder CH₃OSO₃-.

2. Verfahren nach Anspruch 1, gekennzeichnet durch Zusatz von mindestens einer Verbindung der Formel I

3. Verfahren nach Anspruch 1, gekennzeichnet durch Zusatz von mindestens einer Verbindung der Formel II

4. Verfahren nach Anspruch 1, gekennzeichnet durch Zusatz von mindestens einer Verbindung der Formel III

5. Verfahren nach Anspruch 1, gekennzeichnet durch Zusatz von mindestens einer Verbindung der Formel IV

6. Verfahren nach Anspruch 1, gekennzeichnet durch Zusatz von mindestens einer Verbindung der Formel V

7. Verfahren nach einem der Ansprüche 1 oder 2, dadurch gekennzeichnet, daß in Formel I unabhängig voneinander R¹ bis R⁴ = Wasserstoff oder C₁-C₁₆-Alkyl ist.

8. Verfahren nach einem der Ansprüche 1 oder 2, dadurch gekennzeichnet, daß in Formel I
X = Stickstoff oder Phosphor, R¹ = C₁-C₃-Alkyl und unabhängig voneinander R² bis R⁴ = C₁-C₄-Alkyl ist.

9. Verfahren nach einem der Ansprüche 1 oder 3, dadurch gekennzeichnet, daß in Formel II unabhängig voneinander R⁵ bis R¹⁰ = geradkettiges oder verzweigtes C₄-C₆-Alkyl, Cyclohexyl oder geradkettiges und geradzahliges C₈-C₁₆-Alkyl ist.

10. Verfahren nach einem der Ansprüche 1 oder 4, dadurch gekennzeichnet, daß in Formel III R¹¹ = C₄-C₁₆-Alkyl und R¹² bis R¹⁶ unabhängig voneinander = H oder C₄-C₁₆-Alkyl ist.

11. Verfahren nach einem der Ansprüche 1 oder 4, dadurch gekennzeichnet, daß in Formel III R¹¹ = C₈-C₁₆-Alkyl und R¹² bis R¹⁶ = H ist.

12. Verfahren nach mindestens einem der Ansprüche 1 bis 11, dadurch gekennzeichnet, daß die Verbindungen der Formeln I-V in Konzentrationen von 1 bis 5000 ppm eingesetzt werden.

13. Verfahren nach mindestens einem der Ansprüche 1 bis 11, dadurch gekennzeichnet, daß die Verbindungen der Formeln I-V in Konzentrationen von 10 bis 1000 ppm eingesetzt werden.

14. Verfahren nach mindestens einem der Ansprüche 1 bis 11, dadurch gekennzeichnet, daß die Verbindungen der Formeln I-V in Konzentrationen von 50 bis 500 ppm eingesetzt werden.

15. Verfahren nach mindestens einem der Ansprüche 1 bis 14, dadurch gekennzeichnet, daß man als Metallsalze mit einer Wasserstoffüberspannung von mindestens 0,4 V (bei einer Stromdichte von mindestens 4000 A/m²) die löslichen Salze von Cu, Zn, Cd, Hg, Sn, Pb, Ti, Bi, V, Ta, und/oder Ni verwendet.

16. Verfahren nach mindestens einem der Ansprüche 1 bis 14, dadurch gekennzeichnet, daß man als Metallsalze mit einer Wasserstoffüberspannung von mindestens 0,4 V (bei einer Stromdichte von mindestens 4000 A/m²) die löslichen Salze von Cu, Zn, Cd, Sn, Hg und Pb verwendet.

17. Verfahren nach mindestens einem der Ansprüche 1 bis 16, dadurch gekennzeichnet, daß die Konzentration der Metallsalze 0,1 bis 5000 ppm beträgt.

18. Verfahren nach mindestens einem der Ansprüche 1 bis 16, dadurch gekennzeichnet, daß die Konzentration der Metallsalze in der Elektrolyselösung 10 bis 1000 ppm beträgt.

19. Verfahren nach mindestens einem der Ansprüche 1 bis 18, dadurch gekennzeichnet, daß die Elektrolyse kontinuierlich durchgeführt wird.

20. Elektrolyselösung zur teilweisen Enthalogenierung von Tri- und/oder Dichloressigsäure, welche mindestens eine der beiden Säuren, ein oder mehrere Metallsalze mit einer Wasserstoffüberspannung von mindestens 0,4 V (bei einer Stromdichte von mindestens 4000 A/m²) und noch mindestens eine Verbindung, ausgewählt aus der Gruppe der Verbindungen der Formel I bis V, enthält worin bedeuten:
X Stickstoff oder Phosphor,
R¹ bis R²¹, gleich oder verschieden unabhängig voneinander Wasserstoff, geradkettiges oder verzweigtes C₁-C₁₈-Alkyl, C₃-C₁₈-Cycloalkyl oder C₁-C₁₈-Alkylaryl, wobei der Arylrest 6 bis 12 Kohlenstoffatome hat, und die Reste R² bis R¹⁶ außerdem noch unabhängig voneinander folgende Bedeutung haben können:
R² eine Gruppe der Formel -((CH₂)ₙ-O)ₘ-R, wobei für R dieselben Reste infrage kommen wie für R¹, aber R¹ und R unabhängig voneinander sind, wobei n eine ganze Zahl von 1 bis 12 und ebenso m eine ganze Zahl von 1 bis 12 ist,
R³ und R⁴ zusammen, R⁵ und R⁶ zusammen und/oder R⁷ und R⁸ zusammen unabhängig voneinander eine Kette von 2 bis 8 CH₂-Gruppen oder eine Gruppe der Formel -CH₂(Z)CH₂-mit Z = Stickstoff, Sauerstoff, Schwefel
R¹² und R¹³ zusammen, R¹³ und R¹⁴ zusammen, R¹⁴ und R¹⁵ zusammen und/oder R¹⁵ und R¹⁶ zusammen unabhängig voneinander eine Gruppe der Formel bedeuten, und
Y eine Gruppe der Formel -(CH₂)p- oder -CH₂-[O-(CH₂)p]q-O-(CH₂)₂-, wobei p eine ganze Zahl von 1 bis 12 und q eine ganze Zahl von 0 bis 6 ist und
A⁻ eines der Anionen OH-, F-, CI- Br⁻, J-, SO₄²⁻, HSO₄- NO₃-, CH₃COO-, BF₄-, CH₃OSO₃-.

21. Elektrolyselösung nach Anspruch 20, bei der als Metallsalze mit einer Wasserstoffüberspannung von mindestens 0,4 V (bei einer Stromdichte von mindestens 4000 A/m²) die löslichen Salze von Cu, Zn, Cd, Hg, Sn, Pb, Ti, Bi, V, Ta, und/oder Ni eingesetzt werden.

22. Elektrolyselösung nach mindestens einem der Ansprüche 20 bis 21, bei der die Verbindungen der Formeln I-V in Konzentration von 1 bis 5000 ppm eingesetzt werden.

## Patentansprüche (Patentansprüche für folgende(n) Vertragsstaat(en) : ES)

1. Verfahren zur teilweisen Enthalogenierung von Tri- und Dichloressigsäure zu Monochloressigsäure durch Elektrolyse wäßriger Lösung dieser Säuren in geteilten Zellen in Anwesenheit eines oder mehrerer Metallsalze mit einer Wasserstoffüberspannung von mindestens 0,4 V (bei einer Stromdichte von 4000 A/m²) unter Verwendung von Kohlenstoffkathoden, gekennzeichnet durch Zusatz von mindestens einer Verbindung, ausgewählt aus der Gruppe der Verbindungen der Formel I bis V, worin bedeuten:
X Stickstoff oder Phosphor,
R¹ bis R²¹, gleich oder verschieden unabhängig voneinander, Wasserstoff, geradkettiges oder verzweigtes C₁-C₁₈-Alkyl, C₃-C₁₈-Cycloalkyl oder C₁-C₁₈-Alkyl-Aryl, wobei der Arylrest 6 bis 12 Kohlenstoffatome hat, und die Reste R² bis R¹⁶ außerdem noch unabhängig voneinander folgende Bedeutung haben können:
R² eine Gruppe der Formel -((CH₂)ₙ-O)ₘ-R, wobei für R dieselben Reste infrage kommen wie für R¹, aber R¹ und R unabhängig voneinander sind, wobei n eine ganze Zahl von 1 bis 12 und ebenso m eine ganze Zahl von 1 bis 12 ist,
R³ und R⁴ zusammen, R⁵ und R⁶ zusammen und/oder R⁷ und R⁸ zusammen unabhängig voneinander eine Kette von 2 bis 8 CH₂-Gruppen oder eine Gruppe der Formel -CH₂(Z)CH₂- mit Z = Stickstoff, Sauerstoff, Schwefel
R¹² und R¹³ zusammen, R¹³ und R¹⁴ zusammen, R¹⁴ und R¹⁵ zusammen und/oder R¹⁵ und R¹⁶ zusammen unabhängig voneinander eine Gruppe der Formel
Y eine Gruppe der Formel -(CH₂)p- oder -CH₂-[O-(CH₂)p]q-O-(CH₂)₂-, wobei p eine ganze Zahl von 1 bis 12 und q eine ganze Zahl von 0 bis 6 ist und
A- eines der Anionen OH-, F-, CI-, Br-, J-, SO₄²⁻, HSO₄-, NO₃-, CH₃C00-, BF₄-oder CH₃OSO₃-.

2. Verfahren nach Anspruch 1, gekennzeichnet durch Zusatz von mindestens einer Verbindung der Formel I

3. Verfahren nach Anspruch 1, gekennzeichnet durch Zusatz von mindestens einer Verbindung der Formel II

4. Verfahren nach Anspruch 1, gekennzeichnet durch Zusatz von mindestens einer Verbindung der Formel III

5. Verfahren nach Anspruch 1, gekennzeichnet durch Zusatz von mindestens einer Verbindung der Formel IV

6. Verfahren nach Anspruch 1, gekennzeichnet durch Zusatz von mindestens einer Verbindung der Formel V

7. Verfahren nach einem der Ansprüche 1 oder 2, dadurch gekennzeichnet, daß in Formel I unabhängig voneinander R¹ bis R⁴ = Wasserstoff oder C₁-C₁₆-Alkyl ist.

8. Verfahren nach einem der Ansprüche 1 oder 2, dadurch gekennzeichnet, daß in Formel I X = Stickstoff oder Phosphor, R¹ = C₁-C₃-Alkyl und unabhängig voneinander R² bis R⁴ = C₁-C₄-Alkyl ist.

9. Verfahren nach einem der Ansprüche 1 oder 3, dadurch gekennzeichnet, daß in Formel II unabhängig voneinander R⁵ bis R¹⁰ = geradkettiges oder verzweigtes C₄-C₆-Alkyl, Cyclohexyl oder geradkettiges und geradzahliges C₈-C₁₆-Alkyl ist.

10. Verfahren nach einem der Ansprüche 1 oder 4, dadurch gekennzeichnet, daß in Formel III
R¹¹ = C₄-C₁₆-Alkyl und R¹² bis R¹⁶ unabhängig voneinander = H oder C₄-C₁₆-Alkyl ist.

11. Verfahren nach einem der Ansprüche 1 oder 4, dadurch gekennzeichnet, daß in Formel III R¹¹ = C₈-C₁₆-Alkyl und R¹² bis R¹⁶ = H ist.

12. Verfahren nach mindestens einem der Ansprüche 1 bis 11, dadurch gekennzeichnet, daß die Verbindungen der Formeln I-V in Konzentrationen von 1 bis 5000 ppm eingesetzt werden.

13. Verfahren nach mindestens einem der Ansprüche 1 bis 11, dadurch gekennzeichnet, daß die Verbindungen der Formeln I-V in Konzentrationen von 10 bis 1000 ppm eingesetzt werden.

14. Verfahren nach mindestens einem der Ansprüche 1 bis 11, dadurch gekennzeichnet, daß die Verbindungen der Formeln I-V in Konzentrationen von 50 bis 500 ppm eingesetzt werden.

15. Verfahren nach mindestens einem der Ansprüche 1 bis 14, dadurch gekennzeichnet, daß man als Metallsalze mit einer Wasserstoffüberspannung von mindestens 0,4 V (bei einer Stromdichte von mindestens 4000 A/m²) die löslichen Salze von Cu, Zn, Cd, Hg, Sn, Pb, Ti, Bi, V, Ta, und/oder Ni verwendet.

16. Verfahren nach mindestens einem der Ansprüche 1 bis 14, dadurch gekennzeichnet, daß man als Metallsalze mit einer Wasserstoffüberspannung von mindestens 0,4 V (bei einer Stromdichte von mindestens 4000 A/m²) die löslichen Salze von Cu, Zn, Cd, Sn, Hg und Pb verwendet.

17. Verfahren nach mindestens einem der Ansprüche 1 bis 16, dadurch gekennzeichnet, daß die Konzentration der Metallsalze 0,1 bis 5000 ppm beträgt.

18. Verfahren nach mindestens einem der Ansprüche 1 bis 16, dadurch gekennzeichnet, daß die Konzentration der Metallsalze in der Elektrolyselösung 10 bis 1000 ppm beträgt.

19. Verfahren nach mindestens einem der Ansprüche 1 bis 18, dadurch gekennzeichnet, daß die Elektrolyse kontinuierlich durchgeführt wird.

## Claims (Claims for the following Contracting State(s) : BE, DE, FR, GB, IT, NL)

1. A process for the partial dehalogenation of trichloroacetic and dichloroacetic acid to give monochloroacetic acid by the electrolysis of aqueous solutions of these acids in divided cells in the presence of one or more metal salts having a hydrogen overvoltage of at least 0.4 V (at a current density of 4000 A/m²), using carbon cathodes, which comprises adding at least one compound selected from the group consisting of compounds of the formula I to V in which
X is nitrogen or phosphorus,
R¹ to R²¹ are identical or different and independently of one another are hydrogen, linear or branched C₁-C₁₈-alkyl, C₃-C₁₈-cycloalkyl or C₁-C₁₈-alkylaryl, the aryl radical having 6 to 12 carbon atoms and the radicals R² to R¹⁶ being able, in addition, independently of one another to have the following meaning:
R² is a group of the formula -((CH₂)ₙ-O)ₘ-R in which the same radicals are suitable for R as for R¹, but R¹ and R are independent of one another, n being an integer from 1 to 12 and m being also an integer from 1 to 12,
R³ and R⁴ together, R⁵ and R⁶ together and/or R⁷ and R⁸ together are, independently of one another, a chain of 2 to 8 CH₂ groups or a group of the formula -CH₂(Z)CH₂- in which Z is nitrogen, oxygen or sulfur,
R¹² and R¹³ together, R¹³ and R¹⁴ together, R¹⁴ and R¹⁵ together and/or R¹⁵ and R¹⁶ together are, independently of one another, a group of the formula
Y is a group of the formula -(CH₂)p- or -CH₂-[O-(CH₂)p]q-O-(CH₂)₂- in which p is an integer from 1 to 12 and q is an integer from 0 to 6, and
A⁻ is one of the anions OH-, F-, CI-, Br⁻, I-, SO₄²⁻, HSO₄-, NO₃-, CH₃COO-, BF₄-or CH₃OSO₃-.

2. The process as claimed in claim 1, which comprises adding at least one compound of the formula I.

3. The process as claimed in claim 1, which comprises adding at least one compound of the formula II.

4. The process as claimed in claim 1, which comprises adding at least one compound of the formula III.

5. The process as claimed in claim 1, which comprises adding at least one compound of the formula IV.

6. The process as claimed in claim 1, which comprises adding at least one compound of the formula V.

7. The process as claimed in one of claims 1 and 2, wherein, in formula I, R¹ to R⁴ independently of one another are hydrogen or C₁-C₁₆-alkyl.

8. The process as claimed in one of claims 1 and 2, wherein, in formula I, X is nitrogen or phosphorus, R¹ is C₁-C₃-alkyl and R² to R⁴ independently of one another are C₁-C₄-alkyl.

9. The process as claimed in one of claims 1 and 3, wherein, in formula II, R⁵ to R¹⁰ independently of one another are linear or branched C₄-C₆-alkyl, cyclohexyl or linear and even-numbered C₈-C₁₆-alkyl.

10. The process as claimed in one of claims 1 and 4, wherein, in formula III, R¹¹ is C₄-C₁₆-alkyl and R¹² to R¹⁶ independently of one another are H or C₄-C₁₆-alkyl.

11. The process as claimed in one of claims 1 and 4, wherein, in formula III, R¹¹ is C₈-C₁₆-alkyl and R¹² to _{R}¹⁶ are H.

12. The process as claimed in at least one of claims 1 to 11, wherein the compounds of the formulae I-V are employed in concentrations of 1 to 5000 ppm.

13. The process as claimed in at least one of claims 1 to 11, wherein the compounds of the formulae I-V are employed in concentrations of 10 to 1000 ppm.

14. The process as claimed in at least one of claims 1 to 11, wherein the compounds of the formulae I-V are employed in concentrations of 50 to 500 ppm.

15. The process as claimed in at least one of claims 1 to 14, wherein the soluble salts of Cu, Zn, Cd, Hg, Sn, Pb, Ti, Bi, V, Ta and/or Ni are used as the metal salts having a hydrogen overvoltage of at least 0.4 V (at a current density of at least 4000 A/m²).

16. The process as claimed in at least one of claims 1 to 14, wherein the soluble salts of Cu, Zn, Cd, Sn, Hg and Pb are used as the metal salts having a hydrogen overvoltage of at least 0.4 V (at a current density of at least 4000 A/m²).

17. The process as claimed in at least one of claims 1 to 16, wherein the concentration of the metal salts is 0.1 to 5000 ppm.

18. The process as claimed in at least one of claims 1 to 16, wherein the concentration of the metal salts in the electrolysis solution is 10 to 1000 ppm.

19. The process as claimed in at least one of claims 1 to 18, wherein the electrolysis is carried out continuously.

20. An electrolysis solution for the partial dehalogenation of trichloroacetic and/or dichloroacetic acid, which contains at least one of the two acids, one or more metal salts having a hydrogen overvoltage of at least 0.4 V (at a current density of at least 4000 A/m²) and also at least one compound selected from the group consisting of the compounds of the formula I to V in which:
X is nitrogen or phosphorus,
R¹ to R²¹ are identical or different and independently of one another are hydrogen, linear or branched C₁-C₁₈-alkyl, C₃-C₁₈-cycloalkyl or C₁-C₁₈-alkylaryl, the aryl radical having 6 to 12 carbon atoms and the radicals R² to R¹⁶ being able, in addition, independently of one another to have the following meaning:
R² is a group of the formula -((CH₂)ₙ-O)ₘ-R in which the same radicals are suitable for R as for R¹, but R¹ and R are independent of one another, n being an integer from 1 to 12 and m being also an integer from 1 to 12,
R³ and R⁴ together, R⁵ and R⁶ together and/or R⁷ and R⁸ together are, independently of one another, a chain of 2 to 8 CH₂ groups or a group of the formula -CH₂(Z)CH₂- in which Z is nitrogen, oxygen or sulfur,
R¹² and R¹³ together, R¹³ and R¹⁴ together, R¹⁴ and R¹⁵ together and/or R¹⁵ and R¹⁶ together are a group of the formula
Y is a group of the formula -(CH₂)p- or -CH₂-[O-(CH₂)p]q-O-(CH₂)₂- in which p is an integer from 1 to 12 and q is an integer from 0 to 6, and
A⁻ is one of the anions OH-, F-, CI-, Br⁻, I-, S0₄²-, HSO₄-, NOₐ-, CHₐC00-, BF₄-or CHaOSOa-.

21. An electrolysis solution as claimed in claim 20, in which the soluble salts of Cu, Zn, Cd, Hg, Sn, Pb, Ti, Bi, V, Ta and/or Ni are employed as the metal salts having a hydrogen overvoltage of at least 0.4 V (at a current density of at least 4000 A/m²).

22. An electrolysis solution as claimed in at least one of claims 20 to 21, in which the compounds of the formulae I-V are employed in a concentration of 1 to 5000 ppm.

## Claims (Claims for the following Contracting State(s) : ES)

1. A process for the partial dehalogenation of trichloroacetic and dichloroacetic acid to give monochloroacetic acid by the electrolysis of aqueous solutions of these acids in divided cells in the presence of one or more metal salts having a hydrogen overvoltage of at least 0.4 V (at a current density of 4000 A/m²), using carbon cathodes, which comprises adding at least one compound selected from the group consisting of compounds of the formula I to V in which
X is nitrogen or phosphorus,
R¹ to R²¹ are identical or different and independently of one another are hydrogen, linear or branched C, -C, a-alkyl, Ca-C, a-cycloalkyl or C, -C, a-alkylaryl, the aryl radical having 6 to 12 carbon atoms and the radicals R² to R¹⁶ being able, in addition, independently of one another to have the following meaning:
R² is a group of the formula -((CH₂)ₙ-O)ₘ-R in which the same radicals are suitable for R as for R¹, but R¹ and R are independent of one another, n being an integer from 1 to 12 and m being also an integer from 1 to 12,
R³ and R⁴ together, R⁵ and R⁶ together and/or R⁷ and R⁸ together are, independently of one another, a chain of 2 to 8 CH₂ groups or a group of the formula -CH₂(Z)CH₂- in which Z is nitrogen, oxygen or sulfur,
R¹² and R¹³ together, R¹³ and R¹⁴ together, R¹⁴ and R¹⁵ together and/or R¹⁵ and R¹⁶ together are, independently of one another, a group of the formula
Y is a group of the formula -(CH₂)p- or -CH₂-[O-(CH₂)p]q-O-(CH₂)₂- in which p is an integer from 1 to 12 and q is an integer from 0 to 6, and
A- is one of the anions OH-, F-, CI-, Br , I-, S0₄²-, HSO₄-, NOₐ-, CHₐC00-, BF₄-or CHaOSOa-.

2. The process as claimed in claim 1, which comprises adding at least one compound of the formula I.

3. The process as claimed in claim 1, which comprises adding at least one compound of the formula II.

4. The process as claimed in claim 1, which comprises adding at least one compound of the formula III.

5. The process as claimed in claim 1, which comprises adding at least one compound of the formula IV.

6. The process as claimed in claim 1, which comrpises adding at least one compound of the formula V.

7. The process as claimed in one of claims 1 and 2, wherein, in formula I, R¹ to R⁴ independently of one another are hydrogen or C, -C, s-alkyl.

8. The process as claimed in one of claims 1 and 2, wherein, in formula I, X is nitrogen or phosphorus, R¹ is C, -Ca-alkyl and R² to R⁴ independently of one another are C, -C4-alkyl.

9. The process as claimed in one of claims 1 and 3, wherein, in formula II, R⁵ to R¹⁰ independently of one another are linear or branched C₄-Cₛ-alkyl, cyclohexyl or linear and even-numbered Ca-C, s-alkyl.

10. The process as claimed in one of claims 1 and 4, wherein, in formula III, R" is C4-C, s-alkyl and R¹² to R¹⁶ independently of one another are H or C4-C, s-alkyl.

11. The process as claimed in one of claims 1 and 4, wherein, in formula III, R" is Cₐ-C, ₛ-alkyl and R¹² to _{R}¹⁶ are H.

12. The process as claimed in at least one of claims 1 to 11, wherein the compounds of the formulae I-V are employed in concentrations of 1 to 5000 ppm.

13. The process as claimed in at least one of claims 1 to 11, wherein the compounds of the formulae I-V are employed in concentrations of 10 to 1000 ppm.

14. The process as claimed in at least one of claims 1 to 11, wherein the compounds of the formulae I-V are employed in concentrations of 50 to 500 ppm.

15. The process as claimed in at least one of claims 1 to 14, wherein the soluble salts of Cu, Zn, Cd, Hg, Sn, Pb, Ti, Bi, V, Ta and/or Ni are used as the metal salts having a hydrogen overvoltage of at least 0.4 V (at a current density of at least 4000 A/m²).

16. The process as claimed in at least one of claims 1 to 14, wherein the soluble salts of Cu, Zn, Cd, Sn, Hg and Pb are used as the metal salts having a hydrogen overvoltage of at least 0.4 V (at a current density of at least 4000 A/m²).

17. The process as claimed in at least one of claims 1 to 16, wherein the concentration of the metal salts is 0.1 to 5000 ppm.

18. The process as claimed in at least one of claims 1 to 16, wherein the concentration of the metal salts in the electrolysis solution is 10 to 1000 ppm.

19. The process as claimed in at least one of claims 1 to 18, wherein the electrolysis is carried out continuously.

## Revendications (Revendications pour l'(les) Etat(s) contractant(s) suivant(s) : BE, DE, FR, GB, IT, NL)

1. Procédé de déshalogénation partielle des acides trichloracétique et dichloracétique en acide monochlo- racétique par électrolyse de solutions aqueuses de ces acides dans des cellules divisées en présence d'un ou de plusieurs sels de métaux avec une surtension d'hydrogène d'au moins 0,4 V (à une densité de courant de 4000 A/m²), avec des cathodes en carbone, procédé caractérisé par l'addition d'un ou de plusieurs composés pris parmi les suivants, de formules 1 à V formules dans lesquelles
X représente l'azote ou le phosphore,
R¹ à R²¹, qui peuvent être identiques ou différents, représentent indépendamment les uns des autres l'hydrogène, un alkyle en C, -C, a linéaire ou ramifié, un cycloalkyle en Ca-C, ou un alkyl-aryle en C, -C, dont l'aryle peut avoir de 6 à 12 atomes de carbone, les radicaux R² à R'6 pouvant en outre avoir aussi, indépendamment les uns des autres, les significations suivantes :
R² un groupe -((CH₂)ₙ-O)ₘ-R, les significations de R étant les mêmes que pour R¹ mais R et R¹ étant indépendants l'un de l'autre, et m et n désignant des entiers de 1 à 12 chacun,
R³ et R⁴, R⁵ et R⁶ et/ou R⁷ et R⁸, respectivement, forment ensemble, indépendamment les uns des autres, une chaîne de 2 à 8 groupes CH₂ ou un groupe - CH₂(Z)CH₂- dont Z désigne l'azote, l'oxygène ou le soufre, et
_{R}'2 et _{R}13, R¹3 et R¹⁴, R¹⁴ et R¹⁵ et/oᵤ R¹⁵ et R'6, respectivement, forment ensemble, indépendamment les uns des autres, un groupe
Y représente un groupe -(CH₂)p- ou -CH₂-[O-(CH₂)p]q-O-(CH₂)₂-, p étant un entier de 1 à 12 et q un entier de 0 à 6, et
A- l'un des anions OH-, F-, CI-, Br , I-, S042-, HSO₄-, NOₐ-, CH₃COO-, BF₄- et _{\}rH₃OSO₃ .

2. Procédé selon la revendication 1, caractérisé par l'addition d'un ou de plusieurs composés de formule I.

3. Procédé selon la revendication 1, caractérisé par l'addition d'un ou de plusieurs composés de formule II.

4. Procédé selon la revendication 1, caractérisé par l'addition d'un ou de plusieurs composés de formule III.

5. Procédé selon la revendication 1, caractérisé par l'addition d'un ou de plusieurs composés de formule IV.

6. Procédé selon la revendication 1, caractérisé par l'addition d'un ou de plusieurs composés de formule V.

7. Procédé selon l'une des revendications 1 ou 2, caractérisé en ce que dans la formule I les symboles R¹ à R⁴ représentent chacun, indépendamment les uns des autres, l'hydrogène ou des alkyles en C₁-C₁₆.

8. Procédé selon l'une des revendications 1 ou 2, caractérisé en ce que dans la formule I X désigne l'azote ou le phosphore, R¹ un alkyle en C₁-C₃ et R² à R⁴, indépendamment les uns des autres, un alkyle en C₁-C₄.

9. Procédé selon l'une des revendications 1 ou 3, caractérisé en ce que dans la formule II R⁵ à R¹⁰ représentent chacun, indépendamment l'un de l'autre, un alkyle en C₄-C₆ linéaire ou ramifié, un cyclohexyle ou un alkyle en C₈-C₁₆ à chaîne linéaire d'ordre pair.

10. Procédé selon la revendication 1 ou 4, caractérisé en ce que dans la formule III R¹¹ représente un alkyle en C₄-C₁₆ et R¹² à R¹⁶ chacun, l'hydrogène ou un alkyle en C₄-C₁₆.

11. Procédé selon la revendication 1 ou 4, indépendamment l'un de l'autre, caractérisé en ce que dans la formule III R¹¹ représente un alkyle en C₈-C₁₆ et R¹² à R¹⁶ chacun l'hydrogène.

12. Procédé selon une ou plusieurs des revendications 1 à 11, caractérisé en ce que les composés de formules I à V sont ajoutés à des concentrations de 1 à 5000 ppm.

13. Procédé selon une ou plusieurs des revendications 1 à 11, caractérisé en ce que les composés de formules I à V sont ajoutés à des concentrations de 10 à 1000 ppm.

14. Procédé selon une ou plusieurs des revendications 1 à 11, caractérisé en ce que les composés de formules 1 à V sont ajoutés à des concentrations de 50 à 500 ppm.

15. Procédé selon au moins une des revendications 1 à 14, caractérisé en ce qu'on utilise en tant que sels de métaux avec une surtension d'hydrogène d'au moins 0,4 V (à une densité de courant de 4000 A/m²) des sels solubles de Cu, Zn, Cd, Hg, Sn, Pb, Ti, Bi, V, Ta et/ou Ni.

16. Procédé selon au moins une des revendications 1 à 14, caractérisé en ce qu'on utilise en tant que sels de métaux avec une surtension d'hydrogène d'au moins 0,4 V (à une densité de courant de 4000 A/m²) des sels solubles de Cu, Zn, Cd, Hg et Pb.

17. Procédé selon au moins une des revendications 1 à 16, caractérisé en ce que la teneur en sels de métaux de la solution d'électrolyse est de 0,1 à 5000 ppm.

18. Procédé selon au moins une des revendications 1 à 16, caractérisé en ce que la teneur de la solution en sels de métaux est de 10 à 1000 ppm.

19. Procédé selon au moins une des revendications 1 à 18, caractérisé en ce que l'on effectue l'électrolyse en continu.

20. Solution d'électrolyse pour la déshalogénation partielle de l'acide trichloracétique et/ou dichloracétique, solution qui comprend au moins un de ces deux acides, un ou plusieurs sels de métaux avec une surtension d'hydrogène d'au moins 0,4 V (à une densité de courant de 4000 A/m²), ainsi qu'au moins un composé encore de formules 1 à V. formules dans lesquelles
X représente l'azote ou le phosphore,
R¹ à R²¹, qui peuvent être identiques ou différents, représentent indépendamment les uns des autres l'hydrogène, un alkyle en C₁-C₁₈ linéaire ou ramifié, un cycloalkyle en C₃-C₁₈ ou un alkyl-aryle en C₁-C₁₈ dont l'aryle peut avoir de 6 à 12 atomes de carbone, les radicaux R² à R¹⁶ pouvant en outre avoir aussi, indépendamment les uns des autres, les significations suivantes :
R² un groupe -((CH₂)ₙ-O)ₘ-R, les significations de R étant les mêmes que pour R¹ mais R et R¹ étant indépendants l'un de l'autre, et m et n désignant des entiers de 1 à 12 chacun,
R³ et R⁴, R⁵ et R⁶ et/ou R⁷ et R⁸, respectivement, forment ensemble, indépendamment les uns des autres, une chaîne de 2 à 8 groupes CH₂ ou un groupe -CH₂(Z)CH₂- dont Z désigne l'azote, l'oxygène ou le soufre, et
R¹² et _{R}13, R¹3 et R¹⁴, R¹⁴ et R¹⁵ et/ou R¹⁵ et R¹⁶, respectivement, forment ensemble, indépendamment les uns des autres, un groupe
Y représente un groupe -(CH₂)p- ou -CH₂-[O-(CH₂)p]q-O-(CH₂)₂-, p étant un entier de 1 à 12 et q un entier de 0 à 6, et
A- l'un des anions OH-, F-, Cl⁻, Br⁻, I⁻, SO₄²⁻, HSO₄-, NO₃-, CH₃COO-, BF₄- et CH₃OSO₃-.

21. Solution d'électrolyse selon la revendication 20 dans laquelle on utilise en tant que sels de métaux, des sels solubles de Cu, Zn, Cd, Hg, Sn, Pb, Ti, Bi, V, Ta et/ou Ni.

22. Solution d'électrolyse selon la revendication 20 ou 21, dont la teneur en les composés de formules I à V est de 1 à 5000 ppm.

## Revendications (Revendications pour l'(les) Etat(s) contractant(s) suivant(s) : ES)

1. Procédé de déshalogénation partielle des acides trichloracétique et dichloracétique en acide monochlo- racétique par électrolyse de solutions aqueuses de ces acides dans des cellules divisées en présence d'un ou de plusieurs sels de métaux avec une surtension d'hydrogène d'au moins 0,4 V (à une densité de courant de 4000 A/m²), avec des cathodes en carbone, procédé caractérisé par l'addition d'un ou de plusieurs composés pris parmi les suivants, de formules I à V formules dans lesquelles
X représente l'azote ou le phosphore,
R¹ à R²¹, qui peuvent être identiques ou différents, représentent indépendamment les uns des autres l'hydrogène, un C₁-C₁₈-alkyle linéaire ou ramifié, un C₃-C₁₈-cycloalkyle ou un C₁-C₁₈-alkyl-aryle dont l'aryle peut avoir de 6 à 12 atomes de carbone, les radicaux R² à R¹⁶ pouvant en outre avoir aussi, indépendamment les uns des autres, les significations suivantes :
R² un groupe -((CH₂)ₙ-O)ₘ-R, les significations de R étant les mêmes que pour R¹ mais R et R¹ étant indépendants l'un de l'autre, et m et n désignant des entiers de 1 à 12 chacun,
R³ et R⁴, R⁵ et R⁶ et/ou R⁷ et R⁸, respectivement, forment ensemble, indépendamment les uns des autres, une chaîne de 2 à 8 groupes CH₂ ou un groupe -CH₂(Z)CH₂- dont Z désigne l'azote, l'oxygène ou le soufre, et
R¹² et _{R}13, R¹3 et R¹⁴, R¹⁴ et R¹⁵ et/oᵤ R¹⁵ et R¹⁶, respectivement, forment ensemble, indépendamment les uns des autres, un groupe
Y représente un groupe -(CH₂)p- ou -CH₂-[O-(CH₂)p]q-O-(CH₂)₂-, p étant un entier de 1 à 12 et q un entier de 0 à 6, et
A- l'un des anions OH-, F-, CI-, Br⁻, I⁻, SO₄²⁻, HSO₄-, NO₃-, CH₃COO-, BF₄- et CH₃OSO₃-.

2. Procédé selon la revendication 1, caractérisé par l'addition d'au moins un composé de formule I.

3. Procédé selon la revendication 1, caractérisé par l'addition d'au moins un composé de formule II.

4. Procédé selon la revendication 1, caractérisé par l'addition d'au moins un composé de formule III.

5. Procédé selon la revendication 1, caractérisé par l'addition d'au moins un composé de formule IV.

6. Procédé selon la revendication 1, caractérise, par l'addition d'au moins un composé de formule V.

7. Procédé selon l'une des revendications 1 et 2, caractérisé en ce que dans la formule I les symboles R¹ à R⁴ représentent chacun, indépendamment les uns des autres, l'hydrogène ou des alkyles en C₁-C₁₆.

8. Procédé selon l'une des revendications 1 et 2, caractérisé en ce que dans la formule I X désigne l'azote ou le phosphore, R¹ un alkyle en C₁-C₃ et R² à R⁴, indépendamment les uns des autres, un alkyle en C₁-C₄.

9. Procédé selon la revendication 1 ou 3, caractérisé en ce que dans la formule II R⁵ à R¹⁰ représentent, indépendamment l'un de l'autre un alkyle en C₄-C₆ linéaire ou ramifié, un cyclohexyle ou un alkyle en C₈-C₁₆ à chaîne linéaire d'ordre pair.

10. Procédé selon la revendication 1 ou 4, caractérisé en ce que dans la formule III R¹¹ représente, un alkyle en C₄-C₁₆ et R¹² à R¹⁶ indépendamment l'un de l'autre, l'hydrogène ou un alkyle en C₄-C₁₆.

11. Procédé selon la revendication 1 ou 4, caractérisé en ce que dans la formule III R¹¹ représente un alkyle en C₈-C₁₆ et R¹² à R¹⁶ chacun l'hydrogène.

12. Procédé selon une ou plusieurs des revendications 1 à 11, caractérisé en ce que les composés de formules I à V sont ajoutés à des concentrations de 1 à 5000 ppm.

13. Procédé selon une ou plusieurs des revendications 1 à 11, caractérisé en ce que les composés de formules I à V sont ajoutés à des concentrations de 10 à 1000 ppm.

14. Procédé selon une ou plusieurs des revendications 1 à 11, caractérisé en ce que les composés de formules I à V sont ajoutés à des concentrations de 50 à 500 ppm.

15. Procédé selon au moins une des revendications 1 à 14, caractérisé en ce qu'on utilise en tant que sels de métaux avec une surtension d'hydrogène d'au moins 0,4 V (à une densité de courant de 4000 A/m²) des sels solubles de Cu, Zn, Cd, Hg, Sn, Pb, Ti, Bi, V, Ta et/ou Ni.

16. Procédé selon au moins une des revendications 1 à 14, caractérisé en ce qu'on utilise en tant que sels de métaux avec une surtension d'hydrogène d'au moins 0,4 V (à une densité de courant de 4000 A/m²) des sels solubles de Cu, Zn, Cd, Hg et Pb.

17. Procédé selon au moins une des revendications 1 à 16, caractérisé en ce que la teneur en sels de métaux de la solution d'électrolyse est de 0,1 à 5000 ppm.

18. Procédé selon au moins une des revendications 1 à 16, caractérisé en ce que la teneur de la solution en sels de métaux est de 10 à 1000 ppm.

19. Procédé selon au moins une des revendications 1 à 18, caractérisé en ce que l'on effectue l'électrolyse en continu.
